# EUROPÄISCHE PATENTANMELDUNG

(11) **EP 4 699 947 A1**
(43) Veröffentlichungstag der Anmeldung: **25.02.2026**
(21) Anmeldenummer: 25193464.2
(22) Anmeldetag: 01.08.2025
(51) Int. Cl.: B65D 5/38, B65D 5/44

(54) **BEHÄLTER UND SET ZUR HERSTELLUNG EINES BEHÄLTERS**

(30) Priorität: 21.08.2024 DE 202024104731 U
(71) Anmelder: Mayr-Melnhof Karton AG, 1041 Wien (AT)
(72) Erfinder: DJURIC, Ivica, 7203 Wiesen (AT); QUINZ, Wolfgang, 1230 Wien (AT); KÖCK, Sascha, 2103 Langenzersdorf (AT); DUSCHANEK, Anja, 2441 Mitterndorf an der Fischa (AT); HRITSOVA, Kalina, 1220 Wien (AT)
(74) Vertreter: Hofstetter, Schurack & Partner

(57) **Zusammenfassung**

Die vorliegende Erfindung betrifft einen Behälter (10) zur Aufbewahrung von Waren umfassend eine Aussenbox (12) und eine Innenbox (14), wobei die Aussenbox (12) einen ersten Aufnahmeraum (16) zur Aufnahme der Innenbox (14) und die Innenbox (14) mindestens einen zweiten Aufnahmeraum (18) zur Aufnahme und Aufbewahrung der Waren aufweist, wobei die Innenbox (14) relativ zur Aussenbox (12) und innerhalb des ersten Aufnahmeraums (16) beweglich ausgebildet ist. An der Innenbox (14) ist dabei mindestens eine, in zusammengesetztem Zustand des Behälters (10) in den ersten Aufnahmeraum (16) der Aussenbox (12) hineinragende Rastlasche (20, 22) angeordnet, derart, dass die Rastlasche (20, 22) mit mindestens einer an einer Innenwand der Aussenbox (12) ausgebildeten Verrastöffnung (24, 26, 28, 30, 32) oder Ausnehmung verrastbar ist und an mindestens einer Aussenwand der Aussenbox (12) im Bereich der Verrastöffnung (24, 26, 28, 30, 32) oder Ausnehmung mindestens ein aktives Druckfeld (34, 36, 38, 40, 42) zur Ausübung von Druck auf die Rastlasche (20, 22) und zum Lösen der Rastlasche (20, 22) aus der Verrastöffnung (24, 26, 28, 30, 32) oder Ausnehmung ausgebildet ist, wobei an mindestens einer Aussenwand der Aussenbox (12) zudem mindestens ein passives Druckfeld (44, 46, 48, 50, 52, 54, 56) ausgebildet ist in dessen Bereich an der entsprechenden Innenwand der Aussenbox (12) keine Verrastöffnung oder Ausnehmung ausgebildet ist. Die Erfindung betrifft weiterhin ein Set zur Herstellung eines Behälters (10) zur Aufbewahrung von Waren.

## Beschreibung

Die vorliegende Erfindung betrifft einen Behälter zur Aufbewahrung von Waren umfassend eine Aussenbox und eine Innenbox, wobei die Aussenbox einen ersten Aufnahmeraum zur Aufnahme der Innenbox und die Innenbox mindestens einen zweiten Aufnahmeraum zur Aufnahme und Aufbewahrung der Waren aufweist, wobei die Innenbox relativ zur Aussenbox und innerhalb des ersten Aufnahmeraums beweglich ausgebildet ist. Die Erfindung betrifft zudem Set zur Herstellung eines Behälters zur Aufbewahrung von Waren, umfassend einen ersten Zuschnitt zur Herstellung einer Aussenbox und einen zweiten Zuschnitt zur Herstellung einer Innenbox.

Behälter und Zuschnitte zur Herstellung von Behältern der eingangs genannten Art sind in einer großen Vielzahl bekannt. In vielen Bereichen des täglichen Lebens ist es aber notwendig, dass diese Behälter nicht ohne weiteres zu öffnen sind. Insbesondere bei der Aufbewahrung von zerbrechlichen Waren oder auch Waren wie Medikamenten, ist es notwendig, die Behälter gegen ein unbeabsichtigtes Öffnen zu sichern. Dies betrifft insbesondere das unbeabsichtigte Öffnen der Behälter durch Kinder. Derartige Behälter sind beispielsweise aus der EP 4 039 605 A1 bekannt. Nachteilig an diesen bekannten Behältern ist jedoch, dass die vorhandenen Rastlaschen zur Einschränkung der Relativbewegung zwischen der Innenbox und der Aussenbox durch einfache Betätigung, insbesondere durch Drücken vorbestimmter Bereiche an der Aussenbox, ohne Weiteres aus ihrer Verrastposition gebracht werden können. Ein sicherer Schutz gegen ein unbeabsichtigtes Öffnen ist nicht gegeben.

Es ist daher Aufgabe der vorliegenden Erfindung, einen Behälter zur Aufbewahrung von Waren und ein entsprechendes Set zur Herstellung dieses Behälters bereitzustellen, wobei der Behälter sicher verschließbar und gegen ein ungewolltes Öffnen gesichert ist.

Zur Lösung dieser Aufgaben dienen ein Behälter mit den Merkmalen des Anspruchs 1 sowie ein Set zur Herstellung eines Behälters mit den Merkmalen des Anspruchs 9. Vorteilhafte Ausgestaltungen des erfindungsgemäßen Behälters und des erfindungsgemäßen Sets sind in den jeweiligen Unteransprüchen beschrieben. Vorteilhafte Ausgestaltungen des Behälters sind dabei als vorteilhafte Ausgestaltungen des Sets und umgekehrt anzusehen.

Ein erster Aspekt der Erfindung betrifft einen Behälter zur Aufbewahrung von Waren, der aus einer Aussenbox und einer Innenbox besteht. Die Aussenbox verfügt über einen ersten Aufnahmeraum zur Aufnahme der Innenbox. Innerhalb des ersten Aufnahmeraums und relativ zur Aussenbox ist die Innenbox beweglich ausgebildet. Die Innenbox weist dabei mindestens einen zweiten Aufnahmeraum auf, in dem die Waren aufgenommen und aufbewahrt werden. An der Innenbox ist mindestens eine Rastlasche angebracht, die im zusammengesetzten Zustand des Behälters in den ersten Aufnahmeraum der Aussenbox hineinragt, derart, dass die Rastlasche mit mindestens einer an einer Innenwand der Aussenbox ausgebildeten Verrastöffnung oder Ausnehmung verrastbar ist. An mindestens einer Aussenwand der Aussenbox ist im Bereich der Verrastöffnung oder Ausnehmung mindestens ein aktives Druckfeld zur Ausübung von Druck auf die Rastlasche und zum Lösen der Rastlasche aus der Verrastöffnung oder Ausnehmung ausgebildet, wobei an mindestens einer Aussenwand der Aussenbox zudem mindestens ein passives Druckfeld ausgebildet ist in dessen Bereich an der entsprechenden Innenwand der Aussenbox keine Verrastöffnung oder Ausnehmung ausgebildet ist. Durch die Ausbildung von mindestens einem funktionslosen passiven Druckfeld ist es zur Öffnung des Behälters notwendig, die Abfolge und/oder Anordnung der aktiven Druckfelder zu kennen. Ohne diese Kenntnis ist es sehr wahrscheinlich, dass eben nicht alle aktiven Druckfelder betätigt werden, so dass es zu keiner Freigabe der Innenbox kommen kann, da zumindest eine Rastlasche weiterhin mit der Aussenbox verrastet bleibt. Je größer die Anzahl an passiven Druckfeldern ist, desto geringer ist die Wahrscheinlichkeit alle aktiven Druckfelder zur Öffnung des Behälters bedienen beziehungsweise drücken zu können. Dabei können die passiven und aktiven an ihrer sichtbaren Aussenseite Zahlen, Bilder, Muster, haptische Felder und/oder Farbfelder zur Ausbildung einer vorbestimmten Öffnungsreihenfolge aufweisen. Damit ergibt sich eine Art Öffnungscode ohne dessen Kenntnis der Behälter nicht geöffnet werden kann. Das aktive und/oder passive Druckfeld kann dabei als Drucklasche oder haptisches Tastfeld ausgebildet sein. Durch diese Maßnahme können weitere technische Vorteile erzielt werden. Zunächst einmal ermöglicht die Ausbildung des Druckfelds als Drucklasche oder haptisches Tastfeld eine verbesserte Bedienbarkeit des Behälters. Der Anwender kann das Druckfeld besser ertasten und somit leichter die richtige Stelle drücken, um den Code für die Öffnung des Behälters einzugeben. Dies ist besonders vorteilhaft in Situationen, in denen das Drücken der korrekten Zahlenkombination unter beengten Verhältnissen oder bei schlechten Lichtverhältnissen erforderlich ist.

In weiteren vorteilhaften Ausgestaltungen des erfindungsgemäßen Behälters weist die Innenbox eine Bodenwand sowie die Bodenwand umgebende Seitenwände zur Ausbildung des zweiten Aufnahmeraums auf. Des Weiteren besteht die Möglichkeit, dass die Innenbox an der der Bodenwand gegenüberliegenden Seite eine Deckelkonstruktion zum Verschließen der Innenbox aufweist. Es ist zudem möglich, dass eine oder mehrere Rastlaschen an der Bodenwand und/oder mindestens einer der Seitenwände und/oder der Deckelkonstruktion der Innenbox ausgebildet sind. Mit anderen Worten kann vorgesehen sein, dass die Innenbox des Behälters einen Deckel besitzt, welcher an der Seite angebracht ist, die der Bodenwand gegenüberliegt. Dadurch ergeben sich mehrere Vorteile. Zum einen bietet die Deckelkonstruktion einen zusätzlichen Schutz für den Inhalt der Innenbox, da dieser durch das Verschließen der Box nicht herausfallen oder beschädigt werden kann. Zum anderen ermöglicht die Deckelkonstruktion ein sicheres und festes Verschließen des Behälters, was insbesondere dann vorteilhaft ist, wenn der Behälter transportiert oder gelagert wird. Es besteht aber auch die Möglichkeit, dass der Behälter derart ausgestaltet ist, dass an bestimmten Stellen Rastlaschen vorhanden sind, die mit der Bodenwand und/oder mindestens einer der Seitenwände und/oder dem Deckel der Innenbox verbunden sind. Vorteilhafterweise ergibt sich dadurch eine erhöhte Manipulations- und Verschlußsicherheit, da die Rastlaschen ein Verrutschen oder gar Herausfallen der Innenbox verhindern. Der "verschlüsselte" Behälter mit seiner zweiteiligen Konstruktion aus Aussenbox und Innenbox kann durch Eingabe der richtigen Zahlenkombination auf der Außenseite geöffnet werden, wodurch sich die Innenbox herausziehen lässt. Des Weiteren besteht die Möglichkeit, dass an mindestens einer der Seitenwände der Innenbox mindestens eine Verstärkungslasche angelenkt ist, derart, dass die Verstärkungslasche an der entsprechenden Innenseite der Seitenwand anliegt. Durch die Anordnung der Verstärkungslaschen an den Seitenwänden der Innenbox wird die Stabilität und Robustheit des Behälters erhöht. Besonders wenn der Behälter mit schweren Gegenständen befüllt wird, verhindert die Verstärkung das Eindrücken oder Verformen der Seitenwände. Dies gewährleistet einen sicheren Transport und eine lange Haltbarkeit des Behälters. Zusätzlich kann durch die Verstärkungslaschen ein leichteres Öffnen und Schließen des Behälters ermöglicht werden, was den Bedienkomfort erhöht.

In weiteren vorteilhaften Ausgestaltungen des erfindungsgemäßen Behälters weist die Aussenbox eine Bodenwand, eine Deckelwand sowie die Bodenwand und Deckelwand zumindest teilweise umgebende Seitenwände zur Ausbildung des ersten Aufnahmeraums auf. Zudem ist es möglich, dass eine oder mehrere der Verrastöffnungen oder Ausnehmungen an der Innenseite der Bodenwand und/oder der Deckelwand und/oder mindestens einer Innenwand der Seitenwände der Aussenbox ausgebildet sind. Die Seitenwände können mehrteilig ausgebildet sein. Dabei ist an der Deckelwand jeweils gegenüberliegend eine erste Teilwand zur Ausbildung der Außenwand der Aussenbox und an der Bodenwand jeweils gegenüberliegend eine zweite Teilwand zur Ausbildung der Innenwand der Aussenbox über entsprechende Biegelinien angelenkt. Es besteht die Möglichkeit, dass an der ersten und/oder zweiten Teilwand jeweils Verstärkungslaschen über entsprechende Biegelinien angelenkt sind, wobei die Verstärkungslaschen der ersten Teilwände, d.h. der Außenwände derart ausgebildet sind, dass sie bei einen Anliegen an der ersten Teilwand jeweils im Bereich aktiven Druckfelder eine Öffnung mit einer in die Öffnung ragenden Sperrlasche aufweisen. Die Sperrlasche verhindert, dass die aktiven Druckfelder, insbesondere wenn sie als Drucklaschen ausgebildet sind, zu weit in den Aufnahmeraum der Aussenbox in Richtung der Innenbox gedrückt werden können. Dadurch werden zuverlässig Beschädigungen des Rast- und Öffnungsmechanismus durch übermäßigen Kraftaufwand verhindert. Die mehrfache und flexible Ausbildung und Anordnung der Verrastöffnungen oder Ausnehmungen folgt der Anordnung der Anordnung der aktiven Druckfelder.

Des Weiteren besteht die Möglichkeit, dass an der Boden- und/oder Deckelwand der Aussenbox mindestens eine Verstärkungslasche angelenkt ist, derart, dass die Verstärkungslasche an der entsprechenden Innenseite der Boden- oder Deckelwand anliegt. Durch diese Anordnung von Verstärkungslaschen wird die Stabilität und Robustheit der Aussenbox des Behälters deutlich erhöht.

Unter dem Begriff "Biegelinie" oder "Biegelinien" werden Linien verstanden, entlang derer entsprechende Elemente des Behälters im vorbestimmten Winkel zueinander bringbar sind. Unter Biegelinien werden auch Rill- oder Faltlinien verstanden. Auch Kombinationen dieser Linien sind möglich. Es ist aber auch möglich, dass die Biege-, Rill- oder Faltlinien in Kombination mit einer oder mehreren Schnitt- oder Perforationslinien ausgebildet sind.

Unter dem Begriff "Bodenwand" wird diejenige Wand des Behälters beschrieben, die auf einer bodenartigen Fläche aufliegt. Unter dem Begriff "Deckelwand" wird diejenige Wand des Behälters angesehen, die der "Bodenwand" im dreidimensionalen Raum gegenüberliegt.

In weiteren vorteilhaften Ausgestaltungen des erfindungsgemäßen Behälters ist vorgesehen, dass die Aussenbox und/oder die Innenbox des Behälters aus Papier, Karton oder Wellpappe besteht. Diese Ausgestaltung bringt mehrere technische Vorteile mit sich. Zum einen ist das Material leicht und bietet somit eine einfache Handhabung. Zudem ist es umweltfreundlich und kann recycelt werden, was zur Nachhaltigkeit beiträgt. Auch in der Herstellung sind diese Materialien kosteneffizient, wodurch die Gesamtkosten des Behälters reduziert werden können. Darüber hinaus bietet Papier, Karton oder Wellpappe eine gute Schutzfunktion für die Innenbox und das darin enthaltene Produkt, da insbesondere Karton und Wellpappe stoßdämpfend sind und so mögliche Beschädigungen minimieren. Zudem besteht die Möglichkeit, dass die Aussenbox und/oder die Innenbox einstückig ausgebildet sind. Diese Ausgestaltung bringt mehrere technische Vorteile mit sich. Zunächst einmal vereinfachen sie die Herstellung und der Zusammenbau des Behälters, da weniger Einzelteile verbaut werden müssen. Dies führt zu einer erhöhten Produktivität und Kosteneffizienz in der Fertigung. Darüber hinaus minimiert eine einteilige Konstruktion das Risiko von Undichtigkeiten oder Montagefehlern, was die Funktionalität und Haltbarkeit des Behälters verbessert.

Ein zweiter Aspekt der vorliegenden Erfindung betrifft ein Set zur Herstellung eines Behälters zur Aufbewahrung von Waren, umfassend einen ersten Zuschnitt zur Herstellung einer Aussenbox und einen zweiten Zuschnitt zur Herstellung einer Innenbox. Der erste Zuschnitt weist eine Bodenwand und eine Deckelwand auf, wobei die Boden- und Deckelwand über eine Seitenwand miteinander gelenkig verbunden sind. Zudem umfasst der erste Zuschnitt mindestens zwei weitere, sich gegenüberliegende Seitenwände, die mit der Seitenwand und der Boden- und Deckelwand einen ersten Aufnahmeraums in gefaltetem Zustand der Aussenbox ausbilden, wobei die Seitenwände mehrteilig ausgebildet sind und an der Deckelwand jeweils gegenüberliegend eine erste Teilwand zur Ausbildung einer Außenwand der Aussenbox und an der Bodenwand jeweils gegenüberliegend eine zweite Teilwand zur Ausbildung einer Innenwand der Aussenbox über entsprechende Biegelinien angelenkt sind. In den ersten Teilwänden sind aktive Druckfelder und mindestens ein passives Druckfeld ausgebildet. Zudem sind eine oder mehrere der Verrastöffnungen oder Ausnehmungen in der Bodenwand und/oder der Deckelwand und/oder in den zweiten Teilwänden ausgebildet Im Bereich des passiven Druckfelds ist in gefaltetem Zustand der Aussenbox keine Verrastöffnung oder Ausnehmung ausgebildet. Der zweite Zuschnitt umfasst mindestens eine Bodenwand und daran an unterschiedlichen Seiten angelenkte Seitenwände, die mit der Bodenwand einen zweiten Aufnahmeraum in gefaltetem Zustand der Innenbox ausbilden. An dem zweiten Zuschnitt ist dabei mindestens eine Rastlasche angeordnet, derart, dass in zusammengefaltetem Zustand der Aussenbox und der Innenbox diese in den ersten Aufnahmeraum der Aussenbox hineinragt, so dass die Rastlasche mit mindestens einer der in den Teilwänden ausgebildeten Verrastöffnung oder Ausnehmung verrastbar ist. Es besteht hierbei aber auch die Möglichkeit, dass eine oder mehrere Rastlaschen auch an anderen Bereichen der Innenbox beziehungsweise des zweiten Zuschnitts ausgebildet und angeordnet sind. Diese Ausführungsformen wurden bereits bei der Beschreibung des ersten Aspekts der Erfindung dargelegt und fallen auch unter den erfinderischen Gedanken des zweiten Aspekts der Erfindung oder bilden gegebenfalls eigene erfinderische Aspekte aus. Durch die Ausbildung von mindestens einem funktionslosen passiven Druckfeld ist es zur Öffnung des Behälters notwendig, die Abfolge und/oder Anordnung der aktiven Druckfelder zu kennen. Ohne diese Kenntnis ist es sehr wahrscheinlich, dass eben nicht alle aktiven Druckfelder betätigt werden, so dass es zu keiner Freigabe der Innenbox kommen kann, da zumindest eine Rastlasche weiterhin mit der Innenbox verrastet bleibt. Je größer die Anzahl an passiven Druckfeldern ist, desto geringer ist die Wahrscheinlichkeit alle aktiven Druckfelder zur Öffnung des aus dem Set hergestellten Behälters bedienen beziehungsweise drücken zu können. Dabei können die passiven und aktiven an ihrer sichtbaren Aussenseite Zahlen, Bilder, Muster, haptische Felder und/oder Farbfelder zur Ausbildung einer vorbestimmten Öffnungsreihenfolge aufweisen. Damit ergibt sich eine Art Öffnungscode ohne dessen Kenntnis der Behälter nicht geöffnet werden kann. Das aktive und/oder passive Druckfeld kann dabei als Drucklasche oder haptisches Tastfeld ausgebildet sein. Durch diese Maßnahme können weitere technische Vorteile erzielt werden. Zunächst einmal ermöglicht die Ausbildung des Druckfelds als Drucklasche oder haptisches Tastfeld eine verbesserte Bedienbarkeit des Behälters. Der Anwender kann das Druckfeld besser ertasten und somit leichter die richtige Stelle drücken, um den Code für die Öffnung des Behälters einzugeben. Dies ist besonders vorteilhaft in Situationen, in denen das Drücken der korrekten Zahlenkombination unter beengten Verhältnissen oder bei schlechten Lichtverhältnissen erforderlich ist. Die Rastlaschen können dabei an der Bodenwand des zweiten Zuschnitts und/oder mindestens einer der Seitenwände des zweiten Zuschnitts, insbesondere an einer stirnseitig angeordneten Seitenwand, und/oder einer Deckelkonstruktion des zweiten Zuschnitts ausgebildet sein. Damit ist eine Anpassung des erfindungsgemäßen Sets an unterschiedlichste Anforderungsprofile möglich.

Es besteht weiterhin die Möglichkeit, dass an der ersten und/oder zweiten Teilwand jeweils Verstärkungslaschen über entsprechende Biegelinien angelenkt sind, wobei die Verstärkungslaschen der ersten Teilwände, d.h. der Außenwände derart ausgebildet sind, dass sie bei einen Anliegen, d.h. in zusammengefaltetem Zustand des ersten Zuschnitts, an der ersten Teilwand jeweils im Bereich aktiven Druckfelder eine Öffnung mit einer in die Öffnung ragenden Sperrlasche aufweisen. Die Sperrlasche verhindert, dass die aktiven Druckfelder, insbesondere wenn sie als Drucklaschen ausgebildet sind, zu weit in den Aufnahmeraum der Aussenbox in Richtung der Innenbox gedrückt werden können. Dadurch werden zuverlässig Beschädigungen des Rast- und Öffnungsmechanismus durch übermäßigen Kraftaufwand verhindert. Die mehrfache und flexible Ausbildung und Anordnung der Verrastöffnungen oder Ausnehmungen folgt der Anordnung der Anordnung der aktiven Druckfelder.

In weiteren vorteilhaften Ausgestaltungen des erfindungsgemäßen Sets weist der zweite Zuschnitt an der der Bodenwand gegenüberliegenden Seite eine Deckelkonstruktion zum Verschließen der Innenbox auf. Zudem besteht die Möglichkeit, dass an mindestens einer der Seitenwände des zweiten Zuschnitts mindestens eine Verstärkungslasche angelenkt ist, derart, dass die Verstärkungslasche in zusammengefaltetem Zustand des zweiten Zuschnitts an der entsprechenden Innenseite der Seitenwand anliegt. Schließlich ist es auch denkbar, dass an der Boden- und/oder Deckelwand des ersten Zuschnitts mindestens eine Verstärkungslasche angelenkt ist, derart, dass die Verstärkungslasche in zusammengefaltetem Zustand des ersten Zuschnitts an der entsprechenden Innenseite der Boden- oder Deckelwand anliegt. Durch diese Anordnung von Verstärkungslaschen wird die Stabilität und Robustheit des aus den Zuschnitten hergestellten Behälters erhöht.

Unter dem Begriff "Biegelinie" oder "Biegelinien" werden Linien verstanden, entlang derer entsprechende Elemente des Behälters im vorbestimmten Winkel zueinander bringbar sind. Unter Biegelinien werden auch Rill- oder Faltlinien verstanden. Auch Kombinationen dieser Linien sind möglich. Es ist aber auch möglich, dass die Biege-, Rill- oder Faltlinien in Kombination mit einer oder mehreren Schnitt- oder Perforationslinien ausgebildet sind.

Unter dem Begriff "Bodenwand" wird diejenige Wand des ersten oder zweiten Zuschnitts beschrieben, die in einem zusammengefalteten Zustand auf einer bodenartigen Fläche aufliegt. Unter dem Begriff "Deckelwand" wird diejenige Wand des ersten oder zweiten Zuschnitts angesehen, die in einem zusammengefalteten Zustand der "Bodenwand" im dreidimensionalen Raum gegenüberliegt.

In weiteren vorteilhaften Ausgestaltungen des erfindungsgemäßen Sets ist vorgesehen, dass der erste und/oder zweite Zuschnitt aus Papier, Karton oder Wellpappe besteht. Zudem besteht die Möglichkeit, dass der erste und/oder zweite Zuschnitt einstückig ausgebildet ist. Vorteilhafterweise sind die genannten Materialien umweltfreundlich und können recycelt werden, was zur Nachhaltigkeit des Sets beiträgt. Durch die einteilige Ausgestaltung der Zuschnitte vereinfachen sich die Herstellung und der Zusammenbau des Behälters, da insgesamt weniger Einzelteile verbaut werden müssen.

Weitere Vorteile und Ausgestaltungen des Sets gemäß dem zweiten Aspekt der Erfindung sind der Beschreibung des ersten Aspekts der Erfindung zu entnehmen.

Weitere Merkmale der Erfindung ergeben sich aus den Ansprüchen, den Ausführungsbeispielen sowie anhand der Zeichnungen. Die vorstehend in der Beschreibung genannten Merkmale und Merkmalskombinationen sowie die nachfolgend in den Ausführungsbeispielen genannten Merkmale und Merkmalskombinationen sind nicht nur in der jeweils angegebenen Kombination, sondern auch in anderen Kombinationen verwendbar, ohne den Rahmen der Erfindung zu verlassen. Es zeigen
- Figur 1: eine schematische Darstellung einer Aussenbox und einer Innenbox des erfindungsgemäßen Behälters;
- Figur 2: eine schematisch dargestellte Detaillansicht der Aussenbox und der Innenbox des erfindungsgemäßen Behälters gemäß Figur 1;
- Figur 3: eine schematisch dargestellte Teilansicht der Aussenbox und der Innenbox des erfindungsgemäßen Behälters gemäß Figur 1;
- Figur 4a: eine schematische Darstellung eines Aufnahmeraums der Aussenbox des erfindungsgemäßen Behälters gemäß Figur 1;
- Figur 4b: eine weitere schematische Darstellung eines Aufnahmeraums der Aussenbox des erfindungsgemäßen Behälters gemäß Figur 1;
- Figur 5: eine schematische Darstellung eines ersten Zuschnitts zur Herstellung der Aussenbox des erfindungsgemäßen Behälters gemäß Figur 1; und
- Figur 6: eine schematische Darstellung eines zweiten Zuschnitts zur Herstellung der Innenbox des erfindungsgemäßen Behälters gemäß Figur 1.

Die Figuren 1 bis 6 zeigen schematische Darstellungen eines Behälters 10 sowie eines ersten Zuschnitts 12a zur Herstellung einer Aussenbox 12 des Behälters 10 und eines zweiten Zuschnitts 14a zur Herstellung einer Innenbox 14 des Behälters 10 gemäß einer beispielhaften Ausführungsform. Die Fig. 1 bis 6 werden im Folgenden in Zusammenschau beschrieben, wobei gleiche Bezugszeichen in den Figuren gleiche Merkmale des Behälters 10 und/oder der Zuschnitte 12a, 14a bezeichnen.

**Fig. 1** zeigt eine schematische Darstellung einer Aussenbox 12 und einer Innenbox 14 eines Behälters 10. Man erkennt, dass die Aussenbox 12 einen ersten Aufnahmeraum 16 zur Aufnahme der Innenbox 14 aufweist. Die Innenbox 14 weist einen zweiten Aufnahmeraum 18 (nicht dargestellt) zur Aufnahme und Aufbewahrung von Waren auf. Man erkennt, dass die Innenbox 14 relativ zur Aussenbox 12 und innerhalb des ersten Aufnahmeraums 16 beweglich ausgebildet ist. In Fig. 1 ist der Behälter 10 in einem nicht zusammengesetzten Zustand dargestellt. Mit anderen Worten ist die Innenbox 14 nicht in dem Aufnahmeraum 16 der Aussenbox 12 gelagert. Man erkennt, dass an der Innenbox 14 zwei Rastlaschen 20, 22 (vergleiche auch Fig. 6) an der Innenbox 14 angeordnet sind. In zusammengesetztem Zustand des Behälters 10 ragen diese Rastlaschen 20, 22 in den ersten Aufnahmeraum 16 der Aussenbox 12 hinein. Dabei sind die Rastlaschen 20, 22 mit mehreren an einer Innenwand der Aussenbox 12 ausgebildeten Verrastöffnungen 24, 26, 28, 30, 32 verrastbar (vergleiche auch Fig. 4a und 4b). An einer Außenwand der Aussenbox 12 sind dabei im Bereich der Verrastöffnungen 24, 26, 28, 30, 32 aktive Druckfelder 34, 36, 38, 40, 42 zur Ausübung von Druck auf die jeweilige Rastlasche 20, 22 und zum Lösen der Rastlasche 20, 22 aus der entsprechenden Verrastöffnung 24, 26, 28, 30, 32 ausgebildet. Zudem sind aber an der Außenwand der Aussenbox 12 sogenannte passive Druckfelder 44, 46, 48, 50, 52, 54, 56 ausgebildet, in deren Bereich an der entsprechenden Innenwand der Aussenbox 12 keine Verrastöffnungen oder Ausnehmungen ausgebildet sind. Dies bedeutet, dass ein Betätigen des passiven Druckfelds 44, 46, 48, 50, 52, 54, 56 keine Auswirken auf die Verrastung der Rastlaschen 20, 22 in den entsprechenden Verrastöffnungen 24, 26, 28, 30, 32 entfaltet. Nur die Betätigung der genannten aktiven Druckfelder 34, 36, 38, 40, 42 führt zu einem Lösen der Rastlaschen 20, 22 aus den entsprechenden Verrastöffnungen 24, 26, 28, 30, 32. Dabei spielt auch die Reihenfolge der Betätigung der aktiven Druckfelder 34, 36, 38, 40, 42 eine Rolle, da die jeweiligen Rastlaschen 20, 22 jeweils nur in einer der genannten Verrastöffnungen 24, 26, 28, 30, 32 verrasten können. Mit anderen Worten muss bei einem Herausziehen der Innenbox 14 aus der Aussenbox 12 jeweils das richtige aktive Druckfeld 34, 36, 38, 40, 42 betätigt werden, damit nach einem entsprechenden Lösen der Rastlasche 20, 22 die Innenbox 14 weiter von der Aussenbox 12 und aus dem Aufnahmeraum 16 hinausbewegt werden kann. In dem dargestellten Ausführungsbeispiel sind sowohl die aktiven als auch die passiven Druckfelder 34 - 56 als Drucklaschen ausgebildet. Sie können aber auch als haptische Tastfelder ausgebildet sein. Zudem erkennt man, dass die aktiven und passiven Druckfelder 34 - 56 an ihrer jeweiligen, sichtbaren Außenseite Zahlen ausbilden, die in ihrer Gesamtheit einen Öffnungscode ergeben. So kann in dem dargestellten Ausführungsbeispiel die Innenbox 14 von der Aussenbox 12 dadurch getrennt werden, wenn nacheinander die in Bewegungsrichtung nach außen angeordneten aktiven Druckfelder 38, 40, 42 in der richtigen Reihenfolge betätigt werden. Dies gilt sowohl für die in der Seitenwand 124 angeordneten aktiven Druckfelder 38, 40, 42 wie auch für die aktiven Druckfelder 34, 36 auf der gegenüberliegenden Seite der Aussenbox 12 angeordneten Seitenwand 126. Hier müssen der Reihenfolge nach die aktiven Druckfelder 34, 36 betätigt werden (vergleiche auch Fig. 4a und 4b). Es besteht aber auch die Möglichkeit, dass die passiven und aktiven Druckfelder 34 - 56 an ihrer sichtbaren Außenseite Bilder, Muster, haptische Felder und/oder Farbfelder zur Ausbildung der vorbestimmten Öffnungsreihenfolge aufweisen. Des Weiteren erkennt man, dass die Aussenbox 12 eine Bodenwand 120, eine Deckelwand 130 sowie die Bodenwand 120 und Deckelwand 130 zumindest teilweise umgebende Seitenwände 122, 124, 126 zur Ausbildung des ersten Aufnahmeraums 16 aufweist.

Des Weiteren erkennt man, dass die Innenbox 14 eine Bodenwand 58 sowie die Bodenwand 58 umgebende Seitenwände 60, 62, 64, 66 zur Ausbildung des zweiten Aufnahmeraums 18 aufweisen. Zudem ist an der der Bodenwand 58 gegenüberliegenden Seite eine Deckelkonstruktion 68 zum Verschließen der Innenbox 14 beziehungsweise des zweiten Aufnahmeraums 18 mittels einer Deckelwand 70 angeordnet.

Es besteht zudem die Möglichkeit, dass eine oder mehrere Rastlaschen 20, 22 entweder an der Bodenwand 58 und/oder mindestens eine der Seitenwände 60, 62, 64, 66 und/oder der Deckelkonstruktion 68 Innenbox 14 ausgebildet sind. Entscheidend dabei ist, dass die Rastlaschen 20, 22 derart positioniert werden, dass sie in entsprechende Verrastöffnungen oder Ausnehmungen an der Innenwand der Aussenbox 12 eingreifen können. Zudem erkennt man, dass die Rastlasche 20 über eine Biegelinie 104 mit einer Verstärkungslasche 92 verbunden ist.

Fig. 2 zeigt eine schematisch dargestellte Detailansicht der Aussenbox 12 und der Innenbox 14 des Behälters 10 gemäß Fig. 1. Man erkennt wiederum, dass die Rastlasche 20 über eine Biegelinie 104 mit einer Verstärkungslasche 92 verbunden ist. Die Verstärkungslasche 92 ist dabei mit der Rastlasche 22 verklebt. Entsprechendes gilt für die Rastlasche 20, die über eine Biegelinie 104 ebenfalls mit einer Verstärkungslasche 92 verbunden ist (vergleiche auch Fig. 6). Dadurch ergibt sich eine deutlich erhöhte Stabilität der Rastlaschen 20, 22. Des Weiteren wird aus Fig. 2 der Aufbau der Seitenwand 124 deutlich. Man erkennt, dass die Seitenwand 124 eine Außenwand 124a umfasst. Über eine Biegelinie 140 ist die Außenwand 124a mit einer Verstärkungswand 124b (vergleiche Fig. 5) gelenkig verbunden. Die Innenwand der Aussenbox 12 wird durch die Innenwand 124c und die damit über eine Biegelinie 142 (vergleiche Fig. 5) verbundene Verstärkungswand ausgebildet. In der Außenwandung 124a sind die aktiven und passiven Druckfelder, hier die Druckfelder 40, 42, 56 mittels entsprechender Schnittlinien ausgebildet.

Fig. 3 zeigt eine schematisch dargestellte Teilansicht der Aussenbox 12 und der Innenbox 14 des Behälters 10 gemäß Fig. 1. Man erkennt, dass die Innenbox 14 bereits teilweise in den Aufnahmeraum 16 der Aussenbox 12 verschoben ist. Zur leichteren Greifbarkeit ist in der Aussenbox 12 eine Grifföffnung 144 ausgebildet. Damit lässt sich die Innenbox 14 gut greifen. Man erkennt, dass die Rastlaschen 20, 22 bereits in den Aufnahmeraum 16 der Aussenbox 12 verbracht worden sind. Bei einer Wiederentnahme der Innenbox 14 aus der Aussenbox 12 verrasten die Rastlaschen 20, 22 jeweils in den hinter den aktiven Druckfeldern, hier die aktiven Druckfelder 40, 42, angeordneten Verrastöffnungen. Nur durch ein Betätigen der aktiven Druckfelder 40, 42 (wie auch der anderen nicht gezeigten aktiven Druckfelder), und zwar in einer vorgegebenen Reihenfolge, die sich aus der Bewegungsrichtung der Innenbox 14 aus dem Aufnahmeraum 24 der Aussenbox 12 ergibt, ist es möglich, die Innenbox 14 von der Aussenbox 12 zu lösen. Des Weiteren ist erkennbar, dass die Aussenbox 12 die Bodenwand 120, die Deckelwand 130 sowie die Bodenwand 120 und Deckelwand 130 zumindest teilweise umgebenden Seitenwände 122, 124, 126 zur Ausbildung des ersten Aufnahmeraums 16 aufweist. Wie bereits dargelegt sind die Seitenwände 124, 126 der Aussenbox 12 mehrteilig ausgebildet, wobei an der Deckelwand 130 jeweils gegenüberliegend eine erste Teilwand 124a, 126a zur Ausbildung der Außenwand der Aussenbox 12 und an der Bodenwand 120 jeweils gegenüberliegend eine zweite Teilwand 124c, 126c zur Ausbildung der Innenwand der Aussenbox 12 über entsprechende Biegelinien 136, 138 angelenkt sind (vergleiche auch Fig. 5).

Die Figuren 4a und 4b zeigen jeweils schematische Darstellungen des ersten Aufnahmeraums 16 der Aussenbox 12 des Behälters 10 gemäß Fig. 1. Aus Fig. 4a wird deutlich, dass in der Seitenwand 124 die aktiven Druckfelder 38, 40, 42 ausgebildet sind. Wie bereits erwähnt sind die aktiven Druckfelder 38, 40, 42 in der Außenwand 124a mittels Schnittlinien ausgebildet. Man erkennt, dass im Bereich der aktiven Druckfelder 38, 40, 42 jeweils eine Verrastöffnung 28, 30, 32 ausgebildet ist. Dabei sind zur Ausgestaltung der Verrastöffnungen 28, 30, 32 entsprechend deckungsgleiche Öffnungen 28a, 30a, 32a in der Verstärkungslasche 124d sowie entsprechend deckungsgleiche Öffnungen 132 in der Verstärkungswand 124b ausgebildet. Zudem sind in den Öffnungen 132 hineinragend Sperrlaschen 134 ausgebildet. Die Sperrlaschen 134 begrenzen die Bewegung der aktiven Druckfelder 38, 40, 42.

Des Weiteren erkennt man, dass die Aussenbox 12 jeweils gegenüberliegend Grifföffnungen 144, 144a in der Boden- und/oder Deckelwand 120, 130 aufweist. Des Weiteren wird deutlich, dass die Verstärkungswand 124d über eine Klebelasche 146 mit der Innenseite der Seitenwand 122 verbunden, insbesondere verklebt, ist. Schließlich wird deutlich, dass an der Boden- und/oder Deckelwand 120, 130 der Aussenbox 12 eine Verstärkungslasche 128, 128a über entsprechende Biegelinien 136, 138 angelenkt sind, derart, dass die Verstärkungslaschen 128, 128a an den entsprechenden Innenseiten der Boden- und/oder Deckelwand 120, 130 anliegt.

Insbesondere sind die Verstärkungslaschen 128, 128a mit der Bodenwand 120 beziehungsweise der Deckelwand 130 verklebt.

Aus Fig. 4b wird deutlich, dass auch an der Seitenwand 126 aktive Druckfelder 34, 36 ausgebildet sind. Im Bereich dieser Druckfelder 34, 36 sind wiederum die Verrastöffnungen 24, 26 ausgebildet. Um durchgehende Öffnungen zu schaffen, sind wiederum in der Verstärkungswand 126b entsprechend deckungsgleiche Öffnungen 132 und in der Verstärkungswand 126d, die über einen Biegelinie 142 mit der Innenwand 126c verbunden ist, entsprechende Öffnungen 24a, 26a ausgebildet. Man erkennt, dass die Verstärkungswand 126d ebenfalls über eine Klebelasche 146 mit der Seitenwand 122 verbunden, insbesondere verklebt, ist. In dem dargestellten Ausführungsbeispiel bestehen die Aussenbox 12 und die Innenbox 14 aus Karton. Zudem sind sowohl die Aussenbox 12 als auch die Innenbox 14 einstückig ausgebildet.

Fig. 5 zeigt eine schematische Darstellung eines ersten Zuschnitts 12a zur Herstellung der Aussenbox 12 des Behälters 10 gemäß Fig. 1. Der erste Zuschnitt 12a umfasst dabei die Bodenwand 120 und die Deckelwand 130, wobei die Boden- und/oder Deckelwand 120, 130 über die Seitenwand 122 miteinander gelenkig verbunden sind. Zudem umfasst der erste Zuschnitt 12a zwei sich gegenüberliegende Seitenwände 124, 126, die mit der Seitenwand 122 und der Boden- und/oder Deckelwand 120, 130 einen ersten Aufnahmeraum 16 im gefalteten Zustand des ersten Zuschnitts 12a ausbilden. Man erkennt, dass die Seitenwände 124, 126 mehrteilig ausgebildet sind. Dabei sind an der Deckelwand 130 jeweils gegenüberliegend eine erste Teilwand 124a, 126a zur Ausbildung einer Außenwand der Aussenbox 12 und an der Bodenwand 120 jeweils gegenüberliegend eine zweite Teilwand 124c, 126c zur Ausbildung einer Innenwand der Aussenbox 12 angelenkt. Die Anlenkung erfolgt dabei über entsprechende Biegelinien 136, 138. Des Weiteren erkennt man, dass an den ersten Teilwänden 124a, 126a jeweils Verstärkungswände 124b, 126b über Biegelinien 140 angelenkt sind. Entsprechendes gilt für die zweiten Teilwände 124c, 126c. Hier sind über Biegelinien 142 Verstärkungswände 124d, 126d angelenkt.

In den ersten Teilwänden 124a, 126a sind aktive Druckfelder 34, 36, 38, 40, 42 als Drucklaschen mittels Schnittlinien ausgebildet. Des Weiteren sind passive Druckfelder 44, 46, 48, 50, 52, 56 ebenfalls als Drucklaschen mittels Schnittlinien ausgebildet. In den zweiten Teilwänden 124c, 126c sind Verrastöffnungen 24, 26, 28, 30, 32 ausgebildet. Man erkennt, dass im Bereich der passiven Druckfelder 44, 46, 48, 50, 52, 56 im gefalteten Zustand des ersten Zuschnitts 12a keine Verrastöffnungen oder Ausnehmungen ausgebildet sind.

Sowohl an der Bodenwand 120 wie auch der Deckelwand 130 des ersten Zuschnitts 12a ist jeweils eine Verstärkungslasche 128, 128a über Biegelinien 136, 138 angelenkt. Dabei erfolgt die Anlenkung derart, dass die Verstärkungslaschen 128, 128a in zusammengefaltetem Zustand des ersten Zuschnitts 12a an der entsprechenden Innenseite der Boden- und/oder Deckelwand 120, 130 anliegt und damit verklebt ist.

Des Weiteren wird deutlich, dass die Verstärkungswände 124b, 126b jeweils im Bereich der aktiven und passiven Druckfelder 34 - 56 Öffnungen 132 aufweisen, die in zusammengefaltetem Zustand des ersten Zuschnitts 12a an den aktiven und passiven Druckfeldern 34 - 56 anliegen und derart dimensioniert sind, dass die Druckfelder in die Öffnungen 132 eingedrückt werden können. Wie bereits in den Fig. 1 bis 4b dargelegt, erfolgt ein Lösen der Rastlaschen 20, 22 mittels der aktiven Druckfelder 34, 36, 38, 40, 42 allerdings nur, da in den zweiten Teilwänden 124c, 126c sowie die damit gelenkig verbundenen Verstärkungswänden 124d, 126d entsprechende Verrastöffnungen 24, 26, 28, 30, 32 sowie korrespondierende Verrastöffnungen 24a, 26a, 28a, 30a, 32a in den Verstärkungswänden 124d, 126d ausgebildet sind. Über diese genannten, durchgehenden Öffnungen ist es möglich, dass die aktiven Druckfelder 34, 36, 38, 40, 42 die Rastlaschen 20, 22 aus den entsprechenden Verrastöffnungen lösen können.

Des Weiteren erkennt man, dass an der Boden- und/oder Deckelwand 120, 130 des ersten Zuschnitts 12a jeweils eine Verstärkungslasche 128, 128a über Biegelinien 136, 138 angelenkt sind, derart, dass die Verstärkungslaschen 128, 128a in zusammengefaltetem Zustand des ersten Zuschnitts 12a an der entsprechenden Innenseite der Boden- und/oder Deckelwand 120, 130 anliegt und mit dieser verklebt sind. Des Weiteren besteht die Möglichkeit, dass die aktiven und passiven Druckfelder 34 - 56 an ihrer im gefalteten Zustand des ersten Zuschnitts 12a sichtbaren Außenseite Zahlen, Bilder, Muster, haptische Felder und/oder Farbfelder zur Ausbildung einer vorbestimmten Öffnungsreihenfolge aufweisen.

Im Übergangsbereich zwischen der Bodenwand 120 und der Verstärkungslasche 128a ist eine Grifföffnung 144a ausgebildet. Entsprechendes gilt für den Übergangsbereich zwischen der Deckelwand 130 und der Verstärkungslasche 128. Hier ist eine Grifföffnung 144 ausgebildet. Zudem wird deutlich, dass an den zweiten Teilwänden 124c, 126c jeweils eine Klebelasche 146 über Biegelinien 148 ausgebildet ist, wobei die Klebelasche 146 zur Verbindung, insbesondere zum Verkleben mit der Seitenwand 122 dient.

Fig. 6 zeigt den zweiten Zuschnitt 14a zur Herstellung der Innenbox 14. Man erkennt, dass der zweite Zuschnitt 14a eine Bodenwand 58 und daran an unterschiedlichen Seiten angelenkte Seitenwände 60, 62, 64, 66 umfasst. Die Anlenkung erfolgt dabei über entsprechende Biegelinien 110. Die Bodenwand 58 und die daran angelenkten Seitenwände 60, 62, 64, 66 bilden im gefalteten Zustand des zweiten Zuschnitts 14a einen zweiten Aufnahmeraum 18 (nicht dargestellt) der Innenbox 14 aus. An der stirnseitig angeordneten Seitenwand 62 sind in dem dargestellten Ausführungsbeispiel die Rastlaschen 20, 22 angeordnet, derart, dass in zusammengefaltetem Zustand der Aussenbox 12 und der Innenbox 14 diese in dem ersten Aufnahmeraum 16 der Aussenbox 12 hineinragen, sodass die Rastlaschen 20, 22 jeweils mit mindestens einer in den zweiten Teilwänden 124c, 126c ausgebildeten Verrastöffnung 24, 26, 28, 30, 32 verrastbar sind. Die Rastlaschen 20, 22 sind dabei über Biegelinien 150 mit der stirnseitig angeordneten Seitenwand 62 verbunden. Zur Verstärkung der Rastlaschen 20, 22 sind jeweils über eine Biegelinie 104 Verstärkungslaschen 92 angeordnet.

Des Weiteren erkennt man, dass der zweite Zuschnitt 14a an der der Bodenwand 28 gegenüberliegenden Seite eine Deckelkonstruktion 68 zum Verschließen der Innenbox 14 aufweist. Die Deckelkonstruktion 68 umfasst dabei eine Deckelwand 70, welche die Außenwand der Deckelkonstruktion 68 ausbildet. Die Deckelwand 70 ist dabei über eine Biegelinie 112 mit der Seitenwand 66 verbunden. Über eine weitere Biegelinie 112 ist die Deckelwand 70 an der der Seitenwand 66 gegenüberliegenden Seite mit einer Innenwand 72 der Deckelkonstruktion 68 verbunden. An der Innenwand 72 ist wiederum über eine Biegelinie 114 eine Verstärkungslasche 74 ausgebildet, an der seitlich Klebelaschen 82, 84 sowie eine weitere, an der der Innenwand 72 gegenüberliegenden Seite über eine Biegelinie 116 angelenkte Klebelasche 80 angeordnet sind. Man erkennt, dass die Deckelwand 70 zudem über Biegelinien 112 angelenkte Stecklaschen 76, 78 aufweist, die im zusammengefalteten Zustand des zweiten Zuschnitts 14a in den gebildeten zweiten Aufnahmeraum 18 eingebracht werden können.

Des Weiteren erkennt man, dass zwischen den Seitenwänden 60, 62, 64, 66 jeweils Staublaschen 98, 100 angeordnet sind, die miteinander über Faltlinien 102 verbunden sind. Schließlich wird deutlich, dass an der stirnseitigen Seitenwand 62 eine Verstärkungslasche 90 über eine Biegelinie 118 angeordnet ist. Die Verstärkungslasche 90 weist zudem Klebelaschen 96, 106 auf, die über Biegelinien 118a beziehungsweise 108 mit der Verstärkungslasche 90 verbunden sind. Des Weiteren ist an den Seitenwänden 60, 64 jeweils eine Verstärkungslasche 86, 88 über entsprechende Biegelinien 110a angelenkt.

Der in Fig. 5 dargestellte erste Zuschnitt 12a sowie der in Fig. 6 dargestellte zweite Zuschnitt 14a bilden ein Set zur Herstellung des Behälters 10 zur Aufbewahrung von Waren. In dem dargestellten Ausführungsbeispiel sind der erste und zweite Zuschnitt 12a, 14a aus Karton hergestellt. Zudem sind der erste und der zweite Zuschnitt 12a, 14a einstückig ausgebildet.

Die beschriebenen Behälter 10 sowie die entsprechenden Zuschnitte 12a, 14a bestehen üblicherweise aus Karton, Wellpappe oder Papier. Auch andere geeignete Materialien, wie beispielsweise Kunststoff, oder Kombinationen davon sind denkbar.

## Patentansprüche

1. Behälter (10) zur Aufbewahrung von Waren umfassend eine Aussenbox (12) und eine Innenbox (14), wobei die Aussenbox (12) einen ersten Aufnahmeraum (16) zur Aufnahme der Innenbox (14) und die Innenbox (14) mindestens einen zweiten Aufnahmeraum (18) zur Aufnahme und Aufbewahrung der Waren aufweist, wobei die Innenbox (14) relativ zur Aussenbox (12) und innerhalb des ersten Aufnahmeraums (16) beweglich ausgebildet ist, **dadurch gekennzeichnet, dass** an der Innenbox (14) mindestens eine, in zusammengesetztem Zustand des Behälters (10) in den ersten Aufnahmeraum (16) der Aussenbox (12) hineinragende Rastlasche (20, 22) angeordnet ist, derart, dass die Rastlasche (20, 22) mit mindestens einer an einer Innenwand der Aussenbox (12) ausgebildeten Verrastöffnung (24, 26, 28, 30, 32) oder Ausnehmung verrastbar ist und an mindestens einer Aussenwand der Aussenbox (12) im Bereich der Verrastöffnung (24, 26, 28, 30, 32) oder Ausnehmung mindestens ein aktives Druckfeld (34, 36, 38, 40, 42) zur Ausübung von Druck auf die Rastlasche (20, 22) und zum Lösen der Rastlasche (20, 22) aus der Verrastöffnung (24, 26, 28, 30, 32) oder Ausnehmung ausgebildet ist, wobei an mindestens einer Aussenwand der Aussenbox (12) zudem mindestens ein passives Druckfeld (44, 46, 48, 50, 52, 54, 56) ausgebildet ist in dessen Bereich an der entsprechenden Innenwand der Aussenbox (12) keine Verrastöffnung oder Ausnehmung ausgebildet ist.

2. Behälter nach Anspruch 1, **dadurch gekennzeichnet, dass** das aktive und/oder passive Druckfeld (34, 36, 38, 40, 42; 44, 46, 48, 50, 52, 54, 56) als Drucklasche oder haptisches Tastfeld ausgebildet ist.

3. Behälter nach einem der vorhergehenden Ansprüche, **dadurch gekennzeichnet, dass** die Innenbox (14) eine Bodenwand (58) sowie die Bodenwand (58) umgebende Seitenwände (60, 62, 64, 66) zur Ausbildung des zweiten Aufnahmeraums (18) aufweist; oder
dass die Innenbox (14) eine Bodenwand (58) sowie die Bodenwand (58) umgebende Seitenwände (60, 62, 64, 66) zur Ausbildung des zweiten Aufnahmeraums (18) aufweist und die Innenbox (14) an der der Bodenwand (58) gegenüberliegenden Seite eine Deckelkonstruktion (68) zum Verschließen der Innenbox (14) aufweist.

4. Behälter nach Anspruch 3, **dadurch gekennzeichnet, dass** eine oder mehrere Rastlaschen (20, 22) an der Bodenwand (58) und/oder mindestens einer der Seitenwände (60, 62, 64, 66) und/oder der Deckelkonstruktion (58) der Innenbox (14) ausgebildet sind; oder
dass eine oder mehrere Rastlaschen (20, 22) an der Bodenwand (58) und/oder mindestens einer der Seitenwände (60, 62, 64, 66) und/oder der Deckelkonstruktion (58) der Innenbox (14) ausgebildet sind und an mindestens einer der Seitenwände (60, 62, 64) der Innenbox (12) mindestens eine Verstärkungslasche (86, 88, 90) angelenkt ist, derart, dass die Verstärkungslasche (86, 88, 90) an der entsprechenden Innenseite der Seitenwand (60, 62, 64) anliegt.

5. Behälter nach einem der vorhergehenden Ansprüche, **dadurch gekennzeichnet, dass** die Aussenbox (12) eine Bodenwand (120), eine Deckelwand (130) sowie die Bodenwand (120) und Deckelwand (130) zumindest teilweise umgebende Seitenwände (122, 124, 126) zur Ausbildung des ersten Aufnahmeraums (16) aufweist; oder
dass die Aussenbox (12) eine Bodenwand (120), eine Deckelwand (130) sowie die Bodenwand (120) und Deckelwand (130) zumindest teilweise umgebende Seitenwände (122, 124, 126) zur Ausbildung des ersten Aufnahmeraums (16) aufweist und eine oder mehrere der Verrastöffnungen (24, 26, 28, 30, 32) oder Ausnehmungen an der Innenseite der Bodenwand (120) und/oder der Deckelwand (130) und/oder mindestens einer Innenwand der Seitenwände (122, 124, 126) der Aussenbox (12) ausgebildet sind; oder
dass die Aussenbox (12) eine Bodenwand (120), eine Deckelwand (130) sowie die Bodenwand (120) und Deckelwand (130) zumindest teilweise umgebende Seitenwände (122, 124, 126) zur Ausbildung des ersten Aufnahmeraums (16) aufweist und eine oder mehrere der Verrastöffnungen (24, 26, 28, 30, 32) oder Ausnehmungen an der Innenseite der Bodenwand (120) und/oder der Deckelwand (130) und/oder mindestens einer Innenwand der Seitenwände (122, 124, 126) der Aussenbox (12) ausgebildet sind und die Seitenwände (124, 126) mehrteilig ausgebildet sind und an der Deckelwand (130) jeweils gegenüberliegend eine erste Teilwand (124a, 126a) zur Ausbildung der Außenwand der Aussenbox (12) und an der Bodenwand (120) jeweils gegenüberliegend eine zweite Teilwand (124c, 126c) zur Ausbildung der Innenwand der Aussenbox (12) über entsprechende Biegelinien (136, 138) angelenkt sind.

6. Behälter nach Anspruch 5, **dadurch gekennzeichnet, dass** an der Boden- und/oder Deckelwand (120, 130) der Aussenbox (12) mindestens eine Verstärkungslasche (128, 128a) angelenkt ist, derart, dass die Verstärkungslasche (128, 128a) an der entsprechenden Innenseite der Boden- oder Deckelwand (120, 130) anliegt.

7. Behälter nach einem der vorhergehenden Ansprüche, **dadurch gekennzeichnet, dass** die passiven und aktiven Druckfelder (34, 36, 38, 40, 42; 44, 46, 48, 50, 52, 54, 56) an ihrer sichtbaren Aussenseite Zahlen, Bilder, Muster, haptische Felder und/oder Farbfelder zur Ausbildung einer vorbestimmten Öffnungsreihenfolge aufweisen und/oder dass die Aussenbox (12) und/oder die Innenbox (14) aus Papier, Karton oder Wellpappe besteht.

8. Behälter nach einem der vorhergehenden Ansprüche, **dadurch gekennzeichnet, dass** die Aussenbox (12) und/oder die Innenbox (14) einstückig ausgebildet ist.

9. Set zur Herstellung eines Behälters (10) zur Aufbewahrung von Waren, umfassend einen ersten Zuschnitt (12a) zur Herstellung einer Aussenbox (12) und einen zweiten Zuschnitt (14a) zur Herstellung einer Innenbox (14), wobei der erste Zuschnitt (12a)
eine Bodenwand (120) und eine Deckelwand (130) aufweist, wobei die Boden- und Deckelwand (120, 130) über eine Seitenwand (122) miteinander gelenkig verbunden sind,
mindestens zwei sich gegenüberliegende Seitenwände (124, 126), die mit der Seitenwand (122) und der Boden- und Deckelwand (120, 130) einen ersten Aufnahmeraums (16) in gefaltetem Zustand des ersten Zuschnitts (12a) ausbilden,
wobei die Seitenwände (124, 126) mehrteilig ausgebildet sind und an der Deckelwand (130) jeweils gegenüberliegend eine erste Teilwand (124a, 126a) zur Ausbildung einer Außenwand der Aussenbox (12) und an der Bodenwand (120) jeweils gegenüberliegend eine zweite Teilwand (124c, 126c) zur Ausbildung einer Innenwand der Aussenbox (12) über entsprechende Biegelinien (136, 138) angelenkt sind,
wobei in den ersten Teilwänden (124a, 126a) aktive Druckfelder (34, 36, 38, 40, 42) und mindestens ein passives Druckfeld (44, 46, 48, 50, 52, 54, 56) ausgebildet sind, und
eine oder mehrere der Verrastöffnungen (24, 26, 28, 30, 32) oder Ausnehmungen in der Bodenwand (120) und/oder der Deckelwand (130) und/oder in den zweiten Teilwänden (124c, 126c) ausgebildet sind,
wobei im Bereich des passiven Druckfelds (44, 46, 48, 50, 52, 54, 56) in gefaltetem Zustand des ersten Zuschnitts (12a)) keine Verrastöffnung oder Ausnehmung ausgebildet ist; und
wobei der zweite Zuschnitt (14a)
mindestens eine Bodenwand (58) und daran an unterschiedlichen Seiten angelenkte Seitenwände (60, 62, 64, 66) umfasst, die mit der Bodenwand (58) einen zweiten Aufnahmeraum (18) in gefaltetem Zustand des zweiten Zuschnitts (14a) ausbilden,
wobei an dem zweiten Zuschnitt (14a) mindestens eine Rastlasche (20, 22) angeordnet ist, derart, dass in zusammengefaltetem Zustand der Aussenbox (12) und der Innenbox (14) diese in den ersten Aufnahmeraum (16) der Aussenbox (12) hineinragt, so dass die Rastlasche (20, 22) mit mindestens einer der in den zweiten Teilwänden (124c, 126c) ausgebildeten Verrastöffnung (24, 26, 28, 30, 32) oder Ausnehmung verrastbar ist.

10. Set gemäß Anspruch 9, **dadurch gekennzeichnet, dass** das aktive und/oder passive Druckfeld (34, 36, 38, 40, 42; 44, 46, 48, 50, 52, 54, 56) als Drucklasche oder haptisches Tastfeld ausgebildet ist.

11. Set nach Anspruch 9 oder 10, **dadurch gekennzeichnet, dass** der zweite Zuschnitt (14a) an der der Bodenwand (58) gegenüberliegenden Seite eine Deckelkonstruktion (68) zum Verschließen der Innenbox (14) aufweist.

12. Set gemäß einem der Ansprüche 9 bis 11, **dadurch gekennzeichnet, dass** eine oder mehrere Rastlaschen (20, 22) an der Bodenwand (58) und/oder mindestens einer der Seitenwände (60, 62, 64, 66), insbesondere an der stirnseitig angeordneten Seitenwand (62), und/oder der Deckelkonstruktion (58) des zweiten Zuschnitts (14a) ausgebildet sind.

13. Set nach einem der Ansprüche 9 bis 12, **dadurch gekennzeichnet, dass** an mindestens einer der Seitenwände (60, 62, 64) des zweiten Zuschnitts (14a) mindestens eine Verstärkungslasche (86, 88, 90) angelenkt ist, derart, dass die Verstärkungslasche (86, 88, 90) in zusammengefaltetem Zustand des zweiten Zuschnitts (14a) an der entsprechenden Innenseite der Seitenwand (60, 62, 64) anliegt und/oder dass an der Boden- und/oder Deckelwand (120, 130) des ersten Zuschnitts (12a) mindestens eine Verstärkungslasche (128, 128a) angelenkt ist, derart, dass die Verstärkungslasche (128, 128a) in zusammengefaltetem Zustand des ersten Zuschnitts (12a) an der entsprechenden Innenseite der Boden- oder Deckelwand (120, 130) anliegt.

14. Set nach einem der Ansprüche 9 bis 13, **dadurch gekennzeichnet, dass** die passiven und aktiven Druckfelder (34, 36, 38, 40, 42; 44, 46, 48, 50, 52, 54, 56) an ihrer in gefaltetem Zustand des ersten Zuschnitts (12a) sichtbaren Aussenseite Zahlen, Bilder, Muster, haptische Felder und/oder Farbfelder zur Ausbildung einer vorbestimmten Öffnungsreihenfolge aufweisen.

15. Set nach einem der Ansprüche 9 bis 14, **dadurch gekennzeichnet, dass** der erste und/oder zweite Zuschnitt (12a, 14a) aus Papier, Karton oder Wellpappe besteht und/oder dass der erste und/oder zweite Zuschnitt (12a, 14a) einstückig ausgebildet ist.
